# EUROPÄISCHE PATENTSCHRIFT

(11) **EP 1 190 974 B1**
(45) Veröffentlichungstag und Bekanntmachung des Hinweises auf die Patenterteilung: **11.05.2005**
(21) Anmeldenummer: 01121322.0
(22) Anmeldetag: 06.09.2001
(51) Int. Cl.: B65H 59/40, G01L 5/10

(54) **Spulmaschine für insbesondere empfindliches Spulgut**
Winding machine in particular for sensitive material
Machine de bobinage notamment pour du matériau sensible

(30) Priorität: 20.09.2000 DE 10046844
(43) Veröffentlichungstag der Anmeldung: 27.03.2002
(73) Patentinhaber: GEORG SAHM GMBH & CO. KG, D-37269 Eschwege (DE)
(72) Erfinder: Gernhardt, Heinz, 37281 Wanfried (DE); Rabe, Helmut, 37287 Wehretal (DE); Winkler, Konrad, 37297 Berkatal 1 (DE); Rom, Jürgen, 37269 Eschwege (DE); Kaczorowski, Torsten, 34355 Staufenberg (DE)
(74) Vertreter: Rehberg Hüppe + Partner

(56) Entgegenhaltungen:
- DE-A- 4 110 429
- DE-A- 4 204 231
- US-A- 3 526 130
- US-A- 4 233 837
- US-A- 4 546 656
- US-A- 4 548 085
- US-A- 5 277 072

## Beschreibung

Die Erfindung betrifft eine Spulmaschine für über eine Beschickungseinrichtung zugeführtes, insbesondere empfindliches Spulgut, mit einer angetriebenen Spulspindel, einer Changiereinrichtung und einer Einrichtung zur Ermittlung eines der Spannung im Spulgut proportionalen Signals, die einen Sensor, einen beweglichen Kragarm und eine an dessen freiem Ende gelagerte einzige Rolle aufweist, über die das Spulgut zwischen der Beschickungseinrichtung und der Changiereinrichtung unter Vermeidung weiterer Umlenkrollen direkt geführt ist. Die Beschickungseinrichtung ist oft nicht Bestandteil der Spulmaschine, sondern wird im Endbereich einer der Spulmaschine vorgeschalteten Herstellungsanlage, z. B. einer Spinnanlage, einer Veredelungsanlage o. dgl. verwirklicht. Es kann aber auch ein gesonderter Einlauf mit Führungsrollen an der Spulmaschine vorgesehen sein. Unter empfindlichem Spulgut wird z.B. faden- oder bandförmiges Material verstanden, insbesondere Spulgut aus Kohlefasern oder Glasfasern, das empfindlich gegen Biegung und/oder Reibung ist. Insbesondere mehrfache Richtungsänderungen des Spulgutes, zumal unter großen Umschlingungswinkeln und unter kleinem Radius können zu einer nicht akzeptablen Schädigung des Spulgutes führen. Für bekannte Tänzerarmeinrichtungen sind solche Wechselbiegungen des Spulgutes typisch.

Eine Spulmaschine der eingangs beschriebenen Art ist aus der US 4,546,656 bekannt. An der Spulmaschine wird über eine Beschickungseinrichtung zugeführtes Spulgut, mit einer über einen Motor angetriebenen Spulspindel und einer Changiereinrichtung in Form einer Spirale aufgewickelt. Zwischen einem Applikator und der Spirale ist eine Einrichtung zur Ermittlung eines der Spannung im Spulgut proportionalen Signals und zur Anzeige dieser Spannung vorgesehen, die einen beweglichen Kragarm in Form eines Biegebalkens und mindestens zwei auf dem Biegebalken angeordnete Zeiger und mindestens zwei zugeordnete und gehäuseseitig gelagerte Sensoren aufweist. Die beiden Paare je aus einem Zeiger und einem Sensor sind in 90°-Anordnung zueinander plaziert. Am freien Ende des beweglichen Kragarms ist eine einzige Rolle gelagert, über die das Spulgut zwischen der Beschickungseinrichtung und der Changiereinrichtung unter Vermeidung weiterer Umlenkrollen direkt geführt ist. Außerhalb des Gehäuses ist eine Auswerteelektronik für die Generierung und Verarbeitung der Signale vorgesehen, die der Anzeige zugeführt werden. Die Einrichtung zur Ermittlung des der Spannung im Spulgut proportionalen Signals ist aufwändig gestaltet und erfordert eine an die Messung in den beiden Ebenen angepasste entsprechende Auswerteelektronik. Außerdem erfordert der Antrieb der Spulspindel eine von der Ermittlung der Spannungssignale unabhängige zusätzliche Steuerung.

Aus der DE 41 10 429 A1 ist eine Zugkraftmesseinrichtung als singuläres Anlagenteil bekannt, bei der das Prinzip des Biegebalkens oder auch des Torsionsstabes mit einer am freien Ende aufgesetzten Rolle genutzt wird. Derartige Zugkraftmesseinrichtungen werden üblicherweise zwischen zwei aufeinanderfolgenden Leitrollen, welche starr am Maschinengestell sitzen, angeordnet, also an der Stelle, an der üblicherweise der Tänzerarm vorgesehen ist. Damit lässt sich eine schädliche Wechselbiegung, insbesondere für empfindliches Spulgut, nicht vermeiden.

Aus der DE 37 23 593 C1 ist eine weitere Spulmschine bekannt. Die Spulmaschine weist eine Spulspindel auf, die über einen regelbaren Antrieb angetrieben wird. Auf die Spulspindel wird eine Hülse aufgesteckt, die das aufzuwickelnde Spulgut aufnimmt. Das Spulgut wird mit Hilfe einer Changiereinrichtung oder eines sonstigen Fadenleitwerkes auf der Hülse verteilt verlegt. Vor der Changiereinrichtung befindet sich eine Tänzerarmeinrichtung, die ein der Spannung (Zugkraft) im Spulgut proportionales Signal ermittelt und zur Regelung des Antriebes der Spulspindel einsetzt. Die bekannte Tänzerarmanordnung weist zwei ortsfest angeordnete Umlenkrollen und zwischen diesen einen beweglichen Tänzerarm auf. Das Spulgut umschlingt diese drei Rollen nach Art einer Flaschenzuganordnung. Eine Änderung der Fadenspannung bewirkt eine Bewegung des Tänzerarms, die nach Größe und Richtung erfasst wird. Dieses Signal wird als Stellgröße in einem Regelkreis eingesetzt, wobei der Antriebsmotor so beeinflusst wird, dass die Spannung im Spulgut wieder ihren ursprünglichen Wert einnimmt. Die Spannung im Spulgut wird ansich durch den Tänzerarm selbst erzeugt. Zu diesem Zweck ist der Tänzerarm über eine Federkraft und/oder eine Gewichtskraft beeinflusst. Die auf diese Weise erzeugte Spannung im Spulgut muss andererseits beim Aufspulen von dem Antriebsmotor der Spulspindel aufgebracht bzw. überwunden werden. Das vom Antriebsmotor abgegebene Drehmoment auf die Spulspindel ist abhängig von der Steuerspannung des Motors und von der Drehzahl entsprechend der Motorkennlinie. Es liegt eine Drehmomentenregelung vor. Die Drehzahl der Spulspindel ist abhängig von der Liefergeschwindigkeit des Spulgutes und von dem Durchmesser der sich auf der Spulspindel bildenden Spule.

Aus der EP 0 712 374 B1 ist eine Spulmaschine für einen mit konstanter Geschwindigkeit laufenden Faden bekannt. Die Spulmaschine besitzt eine Changiereinrichtung zum Hin- und Herbewegen des Fadens quer zu seiner Laufrichtung. Es ist eine Spulspindel vorgesehen, die über einen Motor angetrieben wird. Als Einrichtung zur Ermittlung eines der Spannungen im Spulgut proportionalen Signals dient auch hier eine Tänzerarmeinrichtung aus zwei ortsfesten Umlenkrollen und einer auf dem Tänzerarm gelagerten Umlenkrolle. Nachteilig ist auch hier, dass das Spulgut mehrere Umlenkrollen mit zum Teil beträchtlichen Umschlingungswinkeln in gegenläufigen Richtungen umläuft. Damit wird das Spulgut mit erheblicher Biegebeanspruchung, auch Wechselbiegung, und mit entsprechenden Reibungskräften beaufschlagt, was insbesondere bei empflindlichem Spulgut zur Schädigung oder Zerstörung des Spulgutes führen kann.

Aus der DE 29 05 713 C2 ist eine Vorrichtung zum Messen der Spannung eines laufenden Garnes mit festen Garnführungen bekannt, die einen geraden Laufweg des laufenden Garnes gewährleisten. Das Garn gelangt über eine Beschickungseinrichtung zu einem ersten fest angeordneten Kopffadenführer sowie über zwischengeschaltete Einrichtungen zu einem zweiten fest angeordneten Fadenführer, bevor es auf eine Changiereinrichtung läuft und letztlich auf der angetriebenen Spulspindel aufgewickelt wird. Den beiden festen Führungen ist ein Kraftübertrager und eine Garnauslenkeinrichtung zugeordnet. Der Kraftübertrager weist eine Garnberührungsfläche auf, an der das Garn entlang reibt und auf diese Art und Weise einen Kragarm im Takt der Garnauslenkeinrichtung verbiegt. Über eine Dehnungsmesseinrichtung wird die Spannung des Garns bei maximaler Auslenkung und im Nulldurchgang der Changiereinrichtung gemessen. Aber auch hier weist die Einrichtung zur Ermittlung der Spannung im Spulgut mindestens zwei ortsfeste Führungen auf. Nachteilig ist bei dieser Spulmaschine, dass das Spulgut mehrfach und in erheblicher Weise auf Reibung beansprucht wird, was bei empfindlichem Spulgut nicht akzeptabel ist.

Der Erfindung liegt die Aufgabe zugrunde, eine Spulmaschine der eingangs beschriebenen Art bereitzustellen, mit der ein der Spannung im Spulgut proportionales Signal auf möglichst einfache Art erzeugt wird, das zur Regelung des Antriebes der Spulmaschine unter besonders schonender Behandlung des Spulgutes dient.

Erfindungsgemäß wird dies dadurch erreicht, dass die Einrichtung zur Ermittlung eines der Spannung im Spulgut proportionalen Signals nur einen einzigen Sensor aufweist, der auf einem an dem Kragarm gebildeten Sollbiegebereich angeordnet ist, dass der Kragarm mit seinem Sollbiegebereich und dem Sensor in Zuordnung zu der Winkelhalbierenden gemäß Pfeil zwischen dem auf die Rolle auflaufenden und ablaufenden Spulgut positioniert ist, und dass das von der Einrichtung ermittelte Signal zur Regelung des Antriebes der Spulspindel dient.

Die Erfindung geht von dem Gedanken aus, einen beweglichen verbiegbaren Kragarm mit einer einzigen, an seinem freien Ende gelagerten Rolle im Bereich der Einrichtung zur Ermittlung eines der Spannung im Spulgut proportionalen Signals einzusetzen. Dies geschieht an einer Stelle und zur Regelung des Antriebs der Spulspindel, an der im Stand der Technik jeweils drei Umlenkrollen eingesetzt werden. Es wird ein Kragarm mit einem Sollbiegebereich und einem einzigen dort angeordneten Sensor eingesetzt. Damit wird der Aufwand besonders gering. Es ist jedoch erforderlich, dass der Kragarm mit seinem Sollbiegebereich und dem Sensor in Zuordnung zu der Winkelhalbierenden zwischen dem auf die Rolle auflaufenden und ablaufenden Spulgut positioniert wird, so dass die Bewegung bzw. Durchbiegung relativ zur Winkelhalbierenden erfolgt. So wird auf einfache Weise ein Signal bereitgestellt, welches über die Regeleinrichtung auf den Antriebsmotor der Spulspindel einwirkt. Die einzige Rolle ist auf einem beweglichen verbiegbaren Kragarm gelagert. Die Beweglichkeit ist auf einen sehr kleinen Bereich begrenzt, der in anderer Größenordnung liegt als bei der Bewegung eines Tänzerarms. Auf die Verwirklichung einer Umschlingung an der einzigen Rolle kann dabei nicht verzichtet werden. Jedoch ist es möglich, durch Vergrößerung des Durchmessers der einzigen Rolle den Biegeradius zu erhöhen, um so das Spulgut vergleichsweise schonender und nur in einer Richtung an der Rolle zu biegen. Die beiden im Stand der Technik bekannten ortsfest angeordneten Umlenkrollen oder -führungen entfallen als gesonderte Elemente. Ihre Funktionen werden von anderen Einrichtungen übernommen. Die einzige Rolle ist unmittelbar zwischen dem Ende der Beschickungseinrichtung und der Changiereinrichtung angeordnet, d. h. zwischen diesen genannten Führungspunkten sind keine weiteren Umlenkrollen vorgesehen, die das Spulgut belasten würden. Im Stand der Technik wird die Spannung im Spulgut zwischen den beiden Umlenkrollen erzeugt. Beim Anmeldungsgegenstand wird die Spannung im Spulgut zwischen der einzigen Rolle und der Spulspindel erzeugt. Die Spannung im Spulgut wird nicht mehr durch den Tänzerarm, sondern durch den Antrieb der Spulspindel bewirkt. Der Antriebsmotor der Spulspindel gleicht also nicht mehr nur Abweichungen in der Spannung im Spulgut aus, sondern bestimmt allein die Spannung im Spulgut. Das Spulgut läuft von der einzigen Rolle direkt in die Changiereinrichtung ein. Damit wird das Verlegedreieck vorteilhaft vergrößert. Die Einrichtung zur Ermittlung eines der Spannungen im Spulgut proportionalen Signals kommt mit einer vergleichsweise geringen Anzahl von Einzelteilen aus und ist damit kompakt und kostengünstig herstellbar. Auch ohne zusätzliche mechanische Bauteile, wie Umlenkrollen, ist es möglich, verschiedene Charakteristika von Spannungsverläufen während einer Spulreise zu erzeugen. Dies ist deshalb einfach erreichbar, weil die Fadenspannung allein von dem Antriebsmotor der Spulspindel aufgebracht wird. So können z. B. in Form von Softwaretabellen abnehmende, zunehmende oder gleichbleibende Spannungswerte hinterlegt werden, die leicht und reproduzierbar abrufbar sind. Da das Spulgut nur noch eine einzige Rolle umschlingt, wird die Biegebeanspruchung des Spulgutes und die Reibungskräfte erheblich reduziert. Die Bewegung der einzigen Rolle am freien Ende des Kragarms beträgt nur wenige Zehntel Millimeter, d. h. der Umschlingungswinkel des Spulgutes an der einzigen Rolle ändert sich nur unwesentlich und die Einlaufgeometrie des Spulgutes bleibt während der gesamten Spulreise nahezu konstant.

Der Biegebalken muss einen Sollbiegebereich aufweisen, in dem die Dehnungsmessstreifen angeordnet sind. Ein solcher Sollbiegebereich kann als Schwächung des Biegebalkens ausgebildet sein, um die elastische Biegeverformung an dieser Stelle besonders wirksam zu machen, an der die Dehnungsmessstreifen angeordnet sind. Da der Biegebalken in aller Regel stabzylindrische Formen aufweist, kann der Sollbiegebereich durch Abflachungen mit ebenen Flächen versehen sein, auf denen die Dehnungsmessstreifen besonders einfach und wirksam aufbringbar sind.

Besonders vorteilhaft ist es, wenn der in dem begrenzten Bereich bewegliche Kragarm als Biegebalken ausgebildet ist oder einen Biegebalken aufweist. Es besteht die Möglichkeit, dass der Kragarm unmittelbar als Biegebalken ausgebildet ist, so dass es lediglich erforderlich ist, den Kragarm einseitig eingespannt zu lagern und eine Biegung vermittelt des über die einzige Rolle laufenden Spulgutes zu nutzen. Es ist aber auch möglich, dass der Kragarm gleichsam nur als Hebelarm fungiert und seinerseits mit einem Biegebalken in Verbindung steht, der über den Hebelarm verbogen wird. Auf diese Weise ist es möglich, bei entsprechenden Einbaubedingungen den Hebelarm bewusst zu vergrößern. Der Sensor ist unmittelbar auf dem Biegebalken angeordnet. Als Sensoren kommen insbesondere Dehnungsmessstreifen, aber auch Kraftsensoren, Wegsensoren und dergleichen in Frage. Der jeweilige Sensor kann unmittelbar mit einer Auswerteelektronik versehen sein, mit deren Hilfe die Durchbiegung in ein elektrisches Signal, insbesondere eine elektrische Spannung umgeformt wird. Die Kombination des Sensors mit der Auswerteelektronik erlaubt eine kleine kompakte Bauweise.

Die bevorzugte Ausführungsform des Kragarms ist der Biegebalken, der mit Dehnungsmessstreifen belegt ist. Es ist ohne weiteres möglich, den Biegebalken an seinem einen Ende im Gestell der Spulmaschine eingespannt zu lagern, etwa im Mittelbereich des Kragarms den Sollbiegebereich und die Dehnungsmessstreifen anzuordnen und am freien Ende die einzige Rolle vorzusehen. Dabei ist es erforderlich, die Dehnungsmessstreifen in Zuordnung zu der Biegeebene des Biegebalkens auf dem Biegebalken anzuordnen.

Der begrenzt biegbare Biegebalken kann in einem Gehäuserohr gelagert sein. Einstellbare Anschläge für die Begrenzung der Verbiegbarkeit sind dann im Gehäuserohr vorgesehen. Die einstellbaren Anschläge können durch Einstellschrauben verwirklicht werden. Das Gehäuserohr bietet gleichzeitig einen Schutz für den Biegebalken, die Sensoren und die Auswertelektronik.

Wenn die Spulmaschine mehrere Spulköpfe jeweils mit je einer Antriebsspindel und je einer Changiereinrichtung aufweist, können die jedem der Spulköpfe zugeordneten Einrichtungen zur Ermittlung eines der Spannung im Spulgut proportionalen Signals je einer einzige Rolle in einer separaten Maschineneinheit zusammengefasst angeordnet sein. Die Einrichtungen mit der einzigen Rolle sind dann in der separaten Maschineneinheit relativ weit von der Changiereinrichtung jedes Spulkopfes entfernt angeordnet, so dass das Verlegedreieck besonders lang wird und die durch das Verlegen entstehenden Spannungsdifferenzen im Spulgut klein werden.

Ausführungsbeispiele der Erfindung werden nachfolgend anhand der Zeichnungen weiter verdeutlicht und beschrieben. Es zeigen:
- Fig. 1: eine schematisierte Seitenansicht der Spulmaschine,
- Fig. 2: einen Schnitt durch den Sensor gemäß der Linie II-II in Fig. 1, und
- Fig. 3: eine ähnliche Darstellung wie Fig. 1, jedoch an einer Spulmaschine mit 5 Spulköpfen.

In Fig. 1 sind die wesentlichen Teile einer Spulmaschine 1 dargestellt. Die Spulmaschine 1 weist ein Maschinengestell 2 auf, welches eine Frontplatte 3 trägt. In der Frontplatte 3 ist eine Spulspindel 4 drehbar gelagert, die sich in bekannter Weise durch die Frontplatte 3 hindurcherstreckt und nach außen frei endet. Die Spulspindel 4 wird durch einen Antriebsmotor angetrieben, der der Übersichtlichkeit halber nicht dargestellt ist. Die Spulspindel 4 ist um ein Lager 5 begrenzt schwenkbar gelagert. Zur Ermöglichung dieser Schwenkbewegung ist in der Frontplatte 3 ein Langloch 6 vorgesehen. Auf die Spulspindel 4 wird eine Hülse 7 aufgesteckt, auf der das Spulgut 8 aufgespult wird. In durchgezogener Linienführung ist der Beginn des Aufspulvorganges, also der Spulreise, dargestellt. In doppelt gepunkteter gestrichelter Linienführung ist die Stellung der Spulspindel 4 mit dem sich gebildeten Wickel am Ende der Spulreise angedeutet.

Im Bereich der Frontplatte 3 ist in Zuordnung zu der Spulspindel 4 eine drehbare Kontaktwalze 9 ortsfest gelagert. Die Hülse 7 auf der Spulspindel 4 liegt zu Beginn der Spulreise am Umfang der Kontaktwalze 9 an. Dieser Kontakt wird während der Spulreise durch die Oberfläche des sich bildenden Wickels des Spulgutes 8 ersetzt. Der Kontaktwalze 9 und insbesondere der Spulspindel 4 ist eine Changiereinrichtung 10 zugeordnet, mit deren Hilfe in bekannter Weise das Spulgut 8 über die Länge der Hülse 7 verlegt wird.

Das Spulgut 8 wird der Spulmaschine 1 über eine Beschickungseinrichtung 11 in Richtung des Pfeiles 12 zugeführt. Die Beschickungseinrichtung 11 ist hier nicht Bestandteil der Spulmaschine 1 sondern sitzt am Ende beispielsweise einer Herstellungseinheit für das Spulgut 8, mit der das Spulgut 8 kontinuierlich der Spulmaschine 1 zugeführt wird. Es ist aber auch möglich, die Beschickungseinrichtung 11 im Bereich der Spulmaschine 1 anzuordnen. Die Beschickungseinrichtung 11 besteht hier aus zwei das Spulgut 8 führenden Walzen oder Rollen mit denen das Spulgut 8 ohne Richtungsänderung geführt wird.

Auf einer gesonderten Maschineneinheit 13, die auch auf dem Maschinengestell 2 gelagert ist, ist eine Einrichtung 14 zur Ermittlung eines der Spannung im Spulgut 8 proportionalen Signals zur Regelung des Antriebes der Spulspindel 4 vorgesehen. Die Einrichtung 14 weist einen Kragarm 15 auf, der im wesentlichen als zylinderförmige Achse ausgebildet ist. Der Kragarm 15 ist an seinem einen, der Maschineneinheit 13 zugekehrten Ende fest eingespannt gelagert und trägt an seinem frei auskragenden Ende eine Rolle 16, über die das Spulgut 8 geleitet wird. Die Rolle 16 stellt die einzigste Rolle bzw. Umlenkstelle für das Spulgut zwischen der Beschickungseinrichtung 11 und der Changiereinrichtung 10 dar. Der Kragarm 15 mit der Rolle 16 ist relativ zu der Beschickungseinrichtung 11 und der Changiereinrichtung 10 so angeordnet und positioniert, dass das Spulgut 8 die Rolle 16 in einem entsprechenden Umschlingungswinkel umschlingt. Die Rolle 16 ist an dem Kragarm 15 frei drehbar gelagert, um das Spulgut 8 möglichst schonend umzulenken. Das Spulgut 8 wird hier unvermeidbar einer Biegebeanspruchung ausgesetzt. Es handelt sich jedoch hierbei - etwa im Gegensatz zu normalen Tänzerarmanordnungen nur um eine Biegung nach einer Seite, nicht aber um eine Wechselbiegung. Darüberhinaus ist der Durchmesser der Rolle 16 vergleichsweise groß gewählt, um die Biegebeanspruchung klein zu halten. Während der Spulreise verbiegt das Spulgut 8 den Kragarm 15 mit der daraufsitzenden Rolle 16 in Richtung des Pfeiles 17, die sich als Winkelhalbierende zwischen den auf die Rolle 16 auflaufenden und ablaufenden Spulgut ergibt.

Die Einrichtung 14 mit der Rolle 16 ersetzt die bekannte Tänzerarmanordnung aus dem Stand der Technik, die aus zwei ortsfest angeordneten Umlenkrollen und einer beweglichen, auf dem Tänzerarm angeordneten Rolle besteht. Es ist erkennbar, dass beim Anmeldungsgegenstand die beiden Umlenkrollen in Wegfall gekommen sind und das Spulgut frei von einer Wechselbiegebeanspruchung bleibt. Die Anordnung der Einrichtung 14 auf einer gesonderten Maschineneinheit 13 erbringt die Möglichkeit, die Entfernung zwischen der Changiereinrichtung 10 und der Einrichtung 14 möglichst groß zu wählen, um das Verlegedreieck groß zu gestalten. Es ist aber auch möglich, die Einrichtung 14 in einem sonstigen Bereich des Maschinengestells 2 anzuordnen.

Es ist erkennbar, dass die Einrichtung 14 zur Ermittlung eines der Spannungen im Spulgut 8 proportionalen Signals zur Regelung des Antriebs der Spulspindel 4 grundsätzlich anders arbeitet als bekannte Tänzerarmeinrichtungen. Während bei Verwendung eines Tänzerarmes die Spannung im Spulgut 8 durch den Tänzerarm erzeugt wird, der durch Federn, Gewichte oder dgl. belastet ist und der Antriebsmotor der Spulspindel 4 nur Differenzen der Spannung ausgleicht, erfolgt die Aufbringung und Bereitstellung der Spannung im Spulgut 8 beim Anmeldungsgegenstand allein über den Antriebsmotor der Spulspindel 4. Die einzige Rolle 16 des Anmeldungsgegenstandes erfüllt auch die Funktionen der beiden Umlenkrollen im Stand der Technik. Die Spannung im Spulgut 8 wird im Stand der Technik zwischen den beiden Umlenkrollen erzeugt. Beim Anmeldungsgegenstand wird die Spannung im Spulgut zwischen der Spulspindel 4 und der Rolle 16 erzeugt. Beim Stand der Technik entsteht das Verlegedreieck zwischen der der Changiereinrichtung vorgeordneten letzten Umlenkrolle der Tänzerarmeinrichtung und der Changiereinrichtung. Beim Anmeldungsgegenstand entsteht das Verlegedreieck zwischen der einzigen Rolle 16 und der Changiereinrichtung 10.

Fig. 2 zeigt einen Schnitt gemäß der Linie II-II in Figur 1 unter Berücksichtigung der Richtung des Pfeiles 17. Es ist die Einrichtung 14 verdeutlicht. Die Einrichtung 14 weist den zylinderförmig ausgebildeten Kragarm 15 in Form eines Biegebalkens 18 auf. Der Biegebalken 18 ist an seinem einen Ende 19 in einem Gehäuserohr 20 eingespannt gelagert. Das Gehäuserohr 20 ist seinerseits an der Maschineneinheit 13 gelagert. Damit wird das eine Ende 20 des Biegebalkens 18 so fixiert gehalten, dass das andere Ende 21 des Biegebalkens 18 frei auskragt. Im Bereich dieses Endes 21 ist die Rolle 16 frei drehbar gelagert. Der Biegebalken 18 weist in seinem Mittelbereich einen Sollbiegebereich 22 auf. Der Sollbiegebereich 22 ist durch Abflachungen und Verjüngungen des Biegebalkens 18 gebildet. An dieser Stelle besitzt der Biegebalken einen plattenförmigen Teil 23 mit ebenen Oberflächen, auf denen z. B. Dehnungsmessstreifen 24 angeordnet sind, die einen Sensor 25 zur Erfassung der Durchbiegung des Biegebalkens 18 infolge der Spannung im Spulgut 8 bilden. Im Bereich des Endes 19 des Biegebalkens 18 oder jedenfalls im Gehäuserohr 20 ist eine Auswerteelektronik 26 vorgesehen, mit deren Hilfe über ein Kabel 27 das der Durchbiegung des Biegebalkens 18 entsprechende Spannungssignal der nicht dargestellten Regeleinrichtung für den Antrieb der Spulspindel 4 zugeführt wird.

Das Gehäuserohr 20 trägt einstellbare Anschläge 28 für die Begrenzung der Verbiegbarkeit des Biegebalkens 18 in Richtung des Pfeiles 17. Die einstellbaren Anschläge 28 können als Einstellschrauben ausgebildet sein. Im vorderen Endbereich des Gehäuserohres 20 ist weiterhin eine Dichtung 29 gegen das Eindringen von Staub und sonstigen Fremdkörpern in das Innere des Gehäuserohres 20 vorgesehen.

Fig. 3 zeigt eine Spulmaschine 1, auf deren Maschinengestell 2 fünf Spulköpfe 30 angeordnet sind. Jeder Spulkopf 30 ist so ausgebildet, wie dies anhand von Fig. 1 bereits beschrieben wurde. Es ist hier eine gesonderte Maschineneinheit 13 vorgesehen, auf der die jeweils einem Spulkopf 30 zugeordneten Einrichtungen 14 zusammengefasst angeordnet sind. Die jeweils gebildeten Verlegedreiecke sind zwar unterschiedlich groß. Dies ist jedoch nicht nachteilig, da selbst das kleinste Verlegedreieck noch eine erhebliche Länge besitzt, so dass Spannungsänderungen im Spulgut 8 infolge des Verlegens vernachlässigbar sind. Diese Spannungsänderungen sind so klein, dass sie bewusst gedämpft werden, indem die Regeleinrichtung für den Antrieb der Spulspindel 4 auf solche Spannungsänderungen nicht reagiert.

### BEZUGSZEICHENLISTE

- 1 -: Spulmaschine
- 2 -: Maschinengestell
- 3 -: Frontplatte
- 4 -: Spulspindel
- 5 -: Lager
- 6 -: Langloch
- 7 -: Hülse
- 8 -: Spulgut
- 9 -: Kontaktwalze
- 10 -: Changiereinrichtung

- 11 -: Beschickungseinrichtung
- 12 -: Pfeil
- 13 -: Maschineneinheit
- 14: Einrichtung
- 15: Kragarm
- 16: Rolle
- 17: Pfeil
- 18 -: Biegebalken
- 19 -: Ende
- 20: Gehäuserohr

- 21 -: Ende
- 22 -: Sollbiegebereich
- 23 -: plattenförmiger Teil
- 24 -: Dehnungsmessstreifen
- 25 -: Sensor
- 26 -: Auswerteelektronik
- 27 -: Kabel
- 28 -: Anschlag
- 29 -: Dichtung
- 30 -: Spulkopf

## Patentansprüche

1. Spulmaschine (1) für über eine Beschickungseinrichtung (11) zugeführtes, insbesondere empfindliches Spulgut (8), mit einer angetriebenen Spulspindel (4), einer Changiereinrichtung (10) und einer Einrichtung (14) zur Ermittlung eines der Spannung im Spulgut (8) proportionalen Signals, die einen Sensor (25), einen beweglichen Kragarm (15) und eine an dessen freiem Ende gelagerte einzige Rolle (16) aufweist, über die das Spulgut (8) zwischen der Beschickungseinrichtung (11) und der Changiereinrichtung (10) unter Vermeidung weiterer Umlenkrollen direkt geführt ist, **dadurch gekennzeichnet, dass** die Einrichtung (14) zur Ermittlung eines der Spannung im Spulgut proportionalen Signals nur einen einzigen Sensor (25) aufweist, der auf einem an dem Kragarm (15) gebildeten Sollbiegebereich (22) angeordnet ist, dass der Kragarm (15) mit seinem Sollbiegebereich (22) und dem Sensor (25) in Zuordnung zu der Winkelhalbierenden gemäß Pfeil (17) zwischen dem auf die Rolle (16) auflaufenden und ablaufenden Spulgut positioniert ist, und dass das von der Einrichtung (14) ermittelte Signal zur Regelung des Antriebes der Spulspindel (4) dient.

2. Spulmaschine nach Anspruch 1, **dadurch gekennzeichnet, dass** der in dem begrenzten Bereich bewegliche Kragarm (15) als Biegebalken (18) ausgebildet ist oder einen Biegebalken aufweist.

3. Spulmaschine nach Anspruch 1, **dadurch gekennzeichnet, dass** der auf dem Sollbiegebereich (22) des Biegebalkens (18) angeordnete einzige Sensor (25) Dehnungsmessstreifen (24) aufweist.

4. Spulmaschine nach Anspruch 1 und 2, **dadurch gekennzeichnet, dass** der Biegebalken (18) in einem Gehäuserohr (20) begrenzt biegbar gelagert ist, und dass einstellbare Anschläge (28) für die Begrenzung der Verbiegbarkeit im Gehäuserohr (20) vorgesehen sind.

5. Spulmaschine nach Anspruch 1, **dadurch gekennzeichnet, dass** die Einrichtung (14) zur Ermittlung des der Spannung im Spulgut proportionalen Signals eine im Gehäuserohr (20) angeordnete Auswerteelektronik (26) aufweist.

6. Spulmaschine nach einem der Ansprüche 1 bis 5, **dadurch gekennzeichnet, dass** die Spulmaschine (1) mehrere Spulköpfe jeweils mit je einer Antriebsspindel (4) und je einer Changiereinrichtung (10) aufweist, und dass die jedem Spulkopf zugeordneten Einrichtungen (14) zur Ermittlung eines der Spannung im Spulgut (8) proportionalen Signals je einer einzige Rolle (16) in einer separaten Maschineneinheit (13) zusammengefasst angeordnet sind.

## Claims

1. A winding machine (1) for winding up especially sensitive bobbin material (8) arriving from a feeding apparatus (11), comprising a winding spindle (4) being designed and arranged to be rotated by a drive, a traversing apparatus (10) and a unit (14) for determining a signal which is proportional to the tension of the bobbin material (8), the unit (14) including a sensor (25), a movable arm (15) and only one roller (16) being arranged at the free end of the arm (15), the only one roller (16) being designed and arranged to guide the bobbin material (8) to contact the feeding apparatus (11) and the traversing apparatus (10) without contacting other elements in between, **characterized in that** the unit (14) for determining a signal which is proportional to the tension of the bobbin material (8) includes only one sensor (25) being arranged at a nominal bending portion (22) of the arm (15), **in that** the arm (15) with its nominal bending portion (22) and the sensor (25) are located with respect to the direction of arrow (17) bisecting the angle between the bobbin material (8) arriving at the roller (16) and leaving the roller (16), and **in that** the signal determined by the unit (14) is used to control the drive of the spindle (4).

2. Winding machine of claim 1, **characterized in that** the arm (15) being designed and arranged to be movable to a limited extent is designed as a bending bar (18) or includes a bending bar (18).

3. Winding machine of claim 1, **characterized in that** the only one sensor (25) being arranged at the nominal bending portion (22) of the bending bar (18) includes a plurality of extensometer strips (24).

4. Winding machine of claim 1 and 2, **characterized in that** the bending bar (18) being designed and arranged to be bendable to a limited extent is located in a tubular housing (20), and **in that** a plurality of adjustable stops (28) are designed and arranged to limit deflection of the bending bar in the tubular housing (20).

5. Winding machine of claim 1, **characterized in that** the unit (14) for determining the signal which is proportional to the tension of the bobbin material includes an electronic unit (26) being arranged in the tubular housing (20).

6. Winding machine of one of the claims 1 to 5, **characterized in that** the winding machine (1) includes a plurality of winding heads each head being designed and arranged to include a spindle (4) to be rotated by a drive and a traversing apparatus (10), and **in that** the plurality of units (14) each being assigned to a winding head for determining a signal which is proportional to the tension of the bobbin material (8) of each roller (16) are arranged in a separate machine unit (13).

## Revendications

1. Bobineuse (1) pour produit à bobiner (8) en particulier fragile, amené par l'intermédiaire d'un dispositif de chargement (11), comportant une broche de bobinage (4) entraînée, un dispositif va-et-vient (10) et un dispositif (14) pour déterminer un signal proportionnel à la tension dans le produit à bobiner (8), lequel dispositif comporte un capteur (25), un bras en porte-à-faux (15) mobile et un seul galet (16) monté à son extrémité libre, par lequel le produit à bobiner (8) est guidé directement entre le dispositif de chargement (11) et le dispositif va-et-vient (10), en évitant d'autres galets de roulement, **caractérisée en ce que** le dispositif (14) de détermination d'un signal proportionnel à la tension dans le produit à bobiner, ne comporte qu'un seul capteur (25) qui est disposé sur une zone destinée à la flexion (22) formée sur le bras en porte-à-faux (15), **en ce que** le bras en porte-à-faux (15) avec sa zone destinée à la flexion (22) et le capteur (25), est positionné par rapport à la bissectrice selon la flèche (17), entre le produit à bobiner arrivant sur le galet (16) et sortant de celui-ci, et **en ce que** le signal déterminé par le dispositif (14) sert à réguler l'entraînement de la broche de bobinage (14).

2. Bobineuse selon la revendication 1, **caractérisée en ce que** le bras en porte-à-faux (15), mobile dans la zone limitée, est réalisé comme barre flexible (18) ou comporte une barre flexible.

3. Bobineuse selon la revendication 1, **caractérisée en ce que** le seul capteur (25), disposé sur la zone destinée à la flexion (22) de la barre flexible (18), comporte des jauges d'allongement (24).

4. Bobineuse selon les revendications 1 et 2, **caractérisée en ce que** la poutre flexible (18) est montée de manière à pouvoir se plier dans une mesure limitée dans un tube formant boîtier (20), et **en ce que** des butées (28) réglables sont prévues pour limiter la possibilité de flexion dans le tube formant boîtier (20).

5. Bobineuse selon la revendication 1, **caractérisée en ce que** le dispositif (14) de détermination du signal proportionnel à la tension dans le produit à bobiner, comporte une électronique d'exploitation (26) disposée dans le tube formant boîtier (20).

6. Bobineuse selon l'une des revendications 1 à 5, **caractérisée en ce que** la bobineuse (1) comporte plusieurs têtes de bobinage avec chacune une broche d'entraînement (4) et chacune un dispositif va-et-vient (10), et **en ce que** les dispositifs (14), associés à chaque tête de bobinage, destinés à déterminer un signal proportionnel à la tension dans le produit à bobiner (8), sont réunis, pour chaque galet (16) unique, dans une unité de machine (13) séparée.
